# FASCICULE DE BREVET EUROPEEN

(11) **EP 0 726 618 B1**
(45) Date de publication et mention de la délivrance du brevet: **20.01.1999**
(21) Numéro de dépôt: 96400258.8
(22) Date de dépôt: 07.02.1996
(51) Int. Cl.: H01R 13/629, H01R 13/436

(54) **Connecteur électrique à grille de verrouillage des contacts**
Elektrischer Verbinder mit Kontaktverriegelungsteil
Electrical connector having a contact locking piece

(30) Priorité: 10.02.1995 FR 9501577
(43) Date de publication de la demande: 14.08.1996
(73) Titulaire: FRAMATOME CONNECTORS INTERNATIONAL, 92400 Courbevoie (FR)
(72) Inventeur: Cappe, Patrice, F-28210 Faverolles (FR)
(74) Mandataire: Loisel, Bertrand

(56) Documents cités:
- FR-A- 2 424 643
- FR-A- 2 702 889

## Description

La présente invention a pour objet un connecteur électrique rectangulaire du type dit à insertion et extraction assistées, ayant une fiche, une embase et un tiroir d'insertion et d'extraction forcées de la fiche. On connaît déjà de nombreux connecteurs de ce type, par exemple celui décrit dans le document FR-A-2 424 643.

L'invention concerne plus particulièrement les connecteurs dont l'embase est munie d'une grille destinée à verrouiller les contacts de l'embase lorsqu'elle est complètement insérée sur l'embase. Souvent une telle grille est prévue pour pouvoir prendre une position de pré-verrouillage, dans laquelle elle reste accrochée sur le boîtier de l'embase et autorise cependant la mise en place ou l'enlèvement des contacts. Il est important de ne pas enficher le connecteur alors que la grille ne verrouille pas les contacts parce qu'elle n'est pas complètement enfoncée. En effet, les contacts ne sont alors retenus qu'élastiquement. Or la grille peut rester incomplètement enfoncée soit du fait d'un oubli en position de pré-verrouillage, soit parce que son déplacement a été arrêté par un contact mal placé.

L'invention vise notamment à écarter le risque d'accoupler la fiche et l'embase alors que la grille de l'embase n'est pas dans sa position d'insertion complète.

Dans ce but l'invention propose notamment un connecteur électrique comprenant :
- une fiche ayant un boîtier rectangulaire dans lequel sont ménagés des passages, parallèles à une direction d'insertion, destinés à recevoir des premiers contacts électriques ;
- une embase ayant un boîtier dans lequel sont ménagés des passages de réception de seconds contacts électriques, parallèles à la direction d'insertion, ladite embase délimitant une cavité de réception d'une grille de verrouillage des seconds contacts, destinée à être introduite dans le boîtier de la fiche, en sens inverse de la direction d'insertion, jusqu'à une position de verrouillage des contacts dans l'embase de la fiche, et
- un tiroir déplaçable dans l'embase transversalement à la direction d'insertion, ayant des flancs dans lesquels sont ménagés des couloirs ayant une partie oblique de déplacement forcé de pions appartenant au boîtier de la fiche, de façon que le déplacement du tiroir dans un sens provoque l'enfoncement de la fiche dans la cavité, et dans l'autre sens, l'extraction de la fiche ;
caractérisé en ce que la grille présente au moins une plaquette destinée à constituer une butée d'arrêt de la fiche avant engagement des pions dans les couloirs, lorsque la grille est incomplètement enfoncée ; ladite plaquette étant reliée au corps de la grille par une partie mince formant charnière, destinée à fléchir et à écarter la plaquette de la trajectoire d'un élément de la fiche lors de l'enfoncement complet de la grille.

Pour permettre un engagement facile des pions dans les couloirs, ces derniers ont avantageusement une zone d'entrée parallèle à la direction d'insertion. Les couloirs, au-delà de la partie oblique qui constitue une rampe, peuvent présenter une partie terminale sensiblement parallèle à la direction de déplacement du tiroir, donc perpendiculaire à la direction d'insertion, évitant que les vibrations ne tendent à séparer la fiche de l'embase en chassant le tiroir.

D'autres caractéristiques encore de l'invention apparaîtront à la lecture de la description qui suit d'un mode particulier de réalisation, donné à titre d'exemple non limitatif. La description se réfère aux dessins qui l'accompagnent, dans lesquels :
- la figure 1 est une vue en perspective du connecteur accouplé, alors que le tiroir est enfoncé et que la grille de l'embase est en position de verrouillage ;
- la figure 2 est une vue en perspective de l'embase, alors que la grille est en position de verrouillage et le tiroir en position d'attente ;
- la figure 3 est un schéma en perspective, montrant une fraction de la grille et une fraction du boîtier de l'embase, avant mise en place de la grille ;
- la figure 4 est un schéma de principe, destiné à montrer la venue en butée de la fiche contre la grille lorsque cette dernière est incomplètement engagée ;
- les figures 5a, 5b et 5c sont des schémas de principe, montrant les positions successives prises par les plaquettes de butée de la grille pour divers degrés d'enfoncement de cette dernière.

Le connecteur montré sur la figure 1 comporte une embase 10 et une fiche 12. Les termes "fiche" et "embase" sont utilisés par commodité et n'impliquent nullement que l'embase constitue l'élément fixe du connecteur. L'embase porte un tiroir 14 d'insertion et d'extraction, en forme d'étrier, présentant un fond 16 et deux flancs 17.

Souvent l'embase 10 est destinée à recevoir des contacts constitués par des bornes de contact femelle en forme de cage, alors que la fiche 12 est destinée à recevoir des contacts en forme de languettes. Mais cette disposition n'est nullement exclusive.

L'embase 10 comporte un boîtier 22 à section rectangulaire allongée. Deux fenêtres sont découpées dans au moins l'un des petits côtés. Elles livrent passage aux flancs 17 du tiroir 14, qui glisse contre les faces internes des grands côtés et est guidé par un rebord interne des grands côtés. Ainsi, le tiroir 14 peut se déplacer dans la direction F, mais est retenu dans la direction d'insertion et d'extraction, orthogonale à F. Dans le boîtier de l'embase sont ménagés des passages de réception de contacts électriques, disposés en deux rangées dans le cas illustré. Le boîtier est découpé de façon à constituer des doigts élastiques destinés à retenir les contacts dans leur position correcte.

L'embase comprend, en plus du boîtier 22, une grille 32 de verrouillage des contacts. Cette grille, lorsqu'elle est complètement engagée, empêche les doigts de fléchir élastiquement et de libérer les contacts. Une grille remplissant cette fonction est décrite par exemple dans la demande de brevet FR n° 94 15244 à laquelle on pourra se reporter. Elle comporte un prolongement médian qui s'engage entre les doigts élastiques des deux rangées.

La grille 32 peut avoir la constitution montrée partiellement sur les figures 2,3 et 4. Elle est d'une seule pièce et peut être regardée comme ayant une plaque 52 d'appui contre le fond du boîtier 22 et des pieds 54 destinés à s'engager dans des couloirs ménagés dans les angles du boîtier 22. Des crans 56 sont généralement prévus sur le boîtier pour s'engager dans des encoches de pied 54 et retenir élastiquement la grille 32 soit dans une position de verrouillage, soit dans une position de pré-verrouillage où elle est retenue sur le boîtier, mais n'interdît pas le remplacement des contacts. La plaque 52 est percée de passages 58 destinés au contact, alignés avec le passage du boîtier 22.

La fiche 12 a elle aussi un boîtier à section rectangulaire. Sa face externe est en majeure partie lisse. Sa partie avant est prévue pour s'engager de façon coulissante dans une cavité de l'embase, en glissant contre les petits côtés et contre les rebords internes du boîtier de l'embase, qui guident le tiroir.

Dans le boîtier de la fiche 12 sont ménagés des passages de réception des contacts, alignés avec ceux de l'embase, et des doigts élastiques de retenue des ces contacts. Une grille est généralement prévue dans la fiche, pour verrouiller les contacts de la fiche. Cette grille, non représentée sur les figures, peut avoir la constitution décrite dans la demande de brevet déposée le même jour que la présente demande pour "Connecteur électrique à grille de verrouillage de contacts et tiroir".

Le tiroir 14 et la fiche 12 comportent des moyens coopérants destinés à provoquer, en réponse au déplacement du tiroir 14 dans le sens de la flèche F, l'insertion et le verrouillage de la fiche et à provoquer l'extraction de la fiche par déplacement en sens contraire du tiroir. Ces moyens portés par la fiche 12 et le tiroir 14 peuvent avoir la constitution décrite dans la demande de brevet ci-dessus. Ils comportent alors des pions en saillie à partir des grandes faces du boîtier de la fiche, destinés à s'engager dans des couloirs 30 ménagés dans les flancs du tiroir 14. Ces couloirs présentent une partie oblique destinée à constituer une rampe de came.

Pour éviter que la fiche ne soit accouplée dans une position inversée, des moyens, dits de polarisation ou de détrompage, sont en général prévus. Dans le cas montré sur la figure 2, ils comportent une ou deux nervures internes 40 du boîtier de fiche, destinées à s'engager dans des fentes 42 du boîtier 22 de l'embase. Ils peuvent être complétés par des nervures de codage s'engageant dans d'autres fentes 43 du boîtier 22.

La grille 32 est destinée non seulement à verrouiller les contacts, mais aussi à interdire l'entrée de la fiche lorsqu'elle n'est que partiellement engagée. Pour cela, la grille 32 comporte deux plaquettes ou volets rabattables 60 (ce nombre n'étant pas limitatif) raccordés à des pieds respectifs 54 par des portions de la grille plus minces que le reste de la grille, destinés à constituer des charnières souples 62. La grille est moulée avec les plaquettes 60 dans la position où elles sont montrées en figure 3, c'est-à-dire orientées parallèlement à la plaque 52. Ainsi, elles tendent élastiquement à prendre l'orientation montrée en figures 3, 4 et 5A, dans laquelle elles se trouvent sur le trajet d'une ou de plusieurs pattes 64 appartenant au boîtier de la fiche. Dans le cas illustré sur la figure 4, une seule patte 64 est prévue. Suivant l'orientation dans laquelle est placée la grille 12, elle vient en butée contre l'une ou l'autre des plaquettes 60. Les couloirs du boîtier qui sont destinés à recevoir les pieds 54 rabattent progressivement les plaquettes 60 au fur et à mesure de l'enfoncement de la grille 32, comme le montrent les figures 5B et 5C, de sorte que finalement le trajet de la patte 64 est libéré et que cette patte peut s'enfoncer dans une fente 66 du boîtier, autorisant ainsi l'accouplement complet.

Les crans 56 sont avantageusement placés de façon que la position de pré-verrouilllage de la grille 32 soit celle montrée en figure 5. Dans ce cas une tentative d'enfoncement de la fiche est interdite, du fait que la patte 64 vient en appui contre la plaquette 60. Le fléchissement de cette dernière est interdit par son appui sur les bords de la fente 66. Une fois dépassée la position de pré-verrouillage, la grille 32 prend par exemple la position montrée en figure 5B. Elle commence à libérer le trajet de la patte 64. Cette dernière peut alors s'enfoncer dans la fente 66, éventuellement en entraînant la grille 32 jusqu'à sa position de verrouillage complet.

L'invention est susceptible de nombreuses variances de réalisation. Des plaquettes 60 peuvent être placées de chaque côté de la grille 32. Des pattes peuvent être prévues de chaque côté de la fiche et non pas d'un seul côté. Dans tous les cas, les pièces constitutives du connecteur sont de forme suffisamment simple pour qu'elles puissent être fabriquées, en matière plastique, dans des moules ayant un faible nombre d'éléments mobiles.

## Revendications

1. Connecteur électrique comprenant :
- une fiche (12) ayant un boîtier dans lequel sont ménagés des passages, parallèles à une direction d'insertion, destinés à recevoir des premiers contacts électriques, et une grille de verrouillage des contacts, destinée à être introduite dans le boîtier de la fiche, en sens inverse de la direction d'insertion, jusqu'à une position de verrouillage des contacts,
- une embase (10) ayant un boîtier (22) rectangulaire dans lequel sont ménagés des passages de réception de seconds contacts électriques, parallèles à la direction d'insertion, ladite embase délimitant une cavité de réception d'une grille de verrouillage (32) des seconds contacts, destinée à être introduite dans le boîtier de la fiche, en sens inverse de la direction d'insertion, jusqu'à une position de verrouillage des contacts dans l'embase de la fiche, et
- un tiroir (14) déplaçable dans l'embase transversalement à la direction d'insertion, ayant des flancs dans lesquels sont ménagés des couloirs ayant une partie oblique de déplacement forcé de pions appartenant au boîtier de la fiche, de façon que le déplacement du tiroir dans un sens provoque l'enfoncement de la fiche dans la cavité, et dans l'autre sens, l'extraction de la fiche ;
caractérisé en ce que la grille (32) de l'embase présente au moins une plaquette (60) destinée à constituer une butée d'arrêt de la fiche avant engagement des pions dans les couloirs du tiroir (14), lorsque la grille est incomplètement enfoncée, ladite plaquette (60) étant reliée au corps de la grille par une partie mince formant charnière, destinée à fléchir et à écarter la plaquette de la trajectoire d'un élément de la fiche lors de l'enfoncement complet de la grille (32).

2. Connecteur selon la revendication 1, caractérisé en ce que chaque plaquette (60) est reliée à un pied (54) appartenant au corps de la grille de l'embase et en ce que le boîtier (22) de l'embase (10) comporte des couloirs de coulissement des pieds destinés à provoquer le fléchissement de la partie mince lors de l'enfoncement complet des pieds dans le boîtier (22) de l'embase.

3. Connecteur selon la revendication 2, caractérisé en ce que ledit élément de la fiche est constitué par une patte (64) destinée à s'engager dans une fente (66) du boîtier (22) de l'embase, les côtés de la fente constituant des appuis pour une plaquette respective (60).

4. Connecteur selon la revendication 3, caractérisé en ce que le boîtier (22) de l'embase et la grille (32) comportent des moyens coopérants (56) destinés à retenir élastiquement la grille (32) dans une position de pré-verrouillage où la plaquette (60) interdit l'engagement du pied (64) dans la fente (66) correspondante.

## Patentansprüche

1. Elektrischer Verbinder mit:
- einem Stecker (12) mit einem Gehäuse, in dem zur Einführungsrichtung parallele Durchgänge zur Aufnahme erster elektrischer Kontakte angeordnet sind, und einem Kontaktverriegelungsgitter, das in das Gehäuse des Steckers entgegengesetzt zur Einführungsrichtung bis zu einer Verriegelungsposition der Kontakte eingeführt wird,
- einer Anschlußleiste (10) mit einem rechtwinkligen Gehäuse (22), in welchem Schächte zur Aufnahme zweiter elektrischer Kontakte parallel zur Einführungsrichtung angeordnet sind, wobei die Anschlußleiste eine Öffnung zur Aufnahme eines Verschlußgitters (32) der zweiten Kontakte begrenzt, das in das Gehäuse des Steckers entgegen der Einführungsrichtung bis zu einer Verriegelungsposition der Kontakte in der Anschlußleiste des Steckers eingeführt wird, und
- einem quer zur Einführungsrichtung in der Anschlußleiste verschiebbaren Einschub (14), mit Seiten, in denen Durchgänge ausgespart sind, in denen Kulissensteine des Steckergehäuses schräg fortbewegt werden, so daß bei der Bewegung des Einschubes in eine Richtung der Stecker in die Öffnung hineingedrückt wird und in die andere Richtung herausgezogen wird,
dadurch gekennzeichnet, daß das Gitter (32) der Anschlußleiste wenigstens ein Plättchen (60) aufweist, das eine Sperrschulter des Steckers vor dem Einführen der Metallstücke in die Durchgänge des Einschubes (14) bildet, während das Gitter nicht ganz eingeführt ist, wobei das Plättchen (60) mit dem Körper des Gitters durch einen dünnen Bereich, der ein Scharnier bildet,verbunden ist und das Plättchen während der kompletten Einführung des Gitters (32) von der Trajektorie eines Steckerelements weggebogen und entfernt wird.

2. Verbinder nach Anspruch 1, dadurch gekennzeichnet, daß das Plättchen(60) mit einem Fuß des Gitterkörpers der Anschlußleiste verbunden ist, und dadurch, daß das Gehäuse (22) der Anschlußleiste(10) Einschubgänge für die Füße aufweist, die das Verbiegen des dünnen Anteils während der kompletten Einführung der Füße in das Gehäuse (22) der Anschlußleiste bewirken.

3. Verbinder nach Anspruch 2, dadurch gekennzeichnet, daß das Steckerelement aus einem Stift (64) besteht, der in einen Spalt (66) des Gehäuses (22) der Anschlußleiste eingreift, wobei die Seiten des Spaltes einen Sitz für ein jeweiliges Plättchen (60) bilden.

4. Verbinder nach Anspruch 3, dadurch gekennzeichnet, daß das Gehäuse (22) der Anschlußleiste und das Gitter (32) zusammenwirkende Einrichtungen (56) aufweisen, die das Gitter (32) in einer Vorverriegelungsposition halten, in der das Plättchen (60) das Einführen des Fußes (64) in den entsprechenden Spalt (66) verhindert.

## Claims

1. Electrical connector comprising :
a plug (12) having a housing formed with passages which are parallel to an insertion direction, for receiving first electrical contacts, and a contact locking grid apt to be introduced into the plug housing, in a direction contrary to the insertion direction up to a contact locking position,
a socket (10) having a rectangular housing (22) formed with passages for receiving second electrical contacts, parallel to the insertion direction, said socket defining a cavity receiving a grid (32) for locking second contacts, apt to be introduced into the housing in a direction contrary to the insertion direction up to a position where it locks the contacts in the socket of the plug and
a slide (14) which is movable within the socket transversally to the insertion direction, having side walls formed with channels having a slanted portion for forced displacement of projections belonging to the housing of the plug, for movement of the slide in onedirection to cause movement of the plug into the cavity and in the other direction to cause removal of the plug ;
characterized in that the grid (32) of the socket has at least a plate (60) apt to constitute an abutment for stopping the plug before the projections engage the channels in the slide (14) when the grid is not completely inserted, said plate (60) being connected to the body of the grid by a thin portion which constitutes a hinge apt to bend and to move the plate away from the path of an element of the plug upon complete insertion of the grid (32).

2. Connector according to claim 1, characterized in that each plate (60) is connected to a foot (54) belonging to the body of the grid of the socket and in that the housing (22) of the socket has passages for slidably receiving feet apt to cause bending of the thin portion upon complete insertion of the feet into the housing (22) of the socket.

3. Connector according to claim 2, characterized in that said element of the plug consists of a finger (64) apt to engage a slot (66) of the housing (22) of the socket, the sides of the slot constituting abutments for a respective plate (60).

4. Connector according to claim 3, characterized in that the housing of the socket and the grid (32) comprise cooperating means (56) for resiliently retaining the grid (32) in a position of preliminary locking where the plate (60) prevents the foot (64) from engaging the corresponding slot (66).
